# EUROPÄISCHE PATENTSCHRIFT

(11) **EP 2 860 361 B1**
(45) Veröffentlichungstag und Bekanntmachung des Hinweises auf die Patenterteilung: **01.03.2017**
(21) Anmeldenummer: 13187698.9
(22) Anmeldetag: 08.10.2013
(51) Int. Cl.: F01D 25/24

(54) **Bauteilabstützung und Strömungsmaschine**
Component support and fluid flow engine
Support d'élément et turbomachine

(43) Veröffentlichungstag der Anmeldung: 15.04.2015
(73) Patentinhaber: MTU Aero Engines AG, 80995 München (DE)
(72) Erfinder: Stanka, Rudolf, 84431 Rattenkirchen (DE); Lauer, Christoph, 80637 München (DE); Stricker, Hans, 81245 München (DE)

(56) Entgegenhaltungen:
- WO-A1-2013/163505
- FR-A1- 2 887 920
- US-A1- 2005 002 779

## Beschreibung

Die Erfindung betrifft eine Bauteilabstützung nach dem Oberbegriff des Patentanspruchs 1 und eine Strömungsmaschine.

In Strömungsmaschinen wie Dampfturbinen, stationären Gasturbinen oder Flugtriebwerken können zwischen zwei statorseitigen Bauteilen, die sich in Kontakt miteinander befinden, aufgrund von Vibration, unterschiedlichen Wärmeausdehnungen und der gleichen relative Bewegungen auftreten. In Figur 1 ist eine bekannte Bauteilabstützung zwischen zwei sich in Anlage befindenden statorseitigen Bauteilen skizziert. Die Bauteile sind dabei nur ausschnittsweise und stark vereinfacht skizziert. Das eine Bauteil 1 ist ein Gehäusering, der koaxial zu einer in der Zeichenebene verlaufenden Maschinenachse X ausgerichtet ist. Das zweite Bauteil ist beispielsweise ein Zwischenturbinengehäuse, das ebenfalls koaxial zur Maschinenachse X ausgerichtet ist und über eine Vielzahl von sich radial nach außen erstreckenden Lagerabschnitten 2, 4 an einer Stützringfläche 6 des ersten Bauteils abgestützt ist. Zur Vermeidung von Kanteneffekten zwischen den Lagerabschnitten 2, 4 und der Stützringfläche 6 sind in der Stützringfläche 6 eine Vielzahl von Aussparungen 8, 10, 12 eingebracht, mit denen sich die Lagerabschnitte 2, 4 mit ihren Seitenkantenbereichen 14, 16 in Überlappung befinden. Die Aussparungen 8, 10, 12 sind in Umfangsrichtung gleichmäßig voneinander beabstandet und jeweils über einen unkonturierten und die Lagerabschnitte 2, 4 aufnehmenden Stützringflächenabschnitt 18, 20 voneinander beabstandet. Sie sind radial zur Maschinenachse X und somit in Bewegungsrichtung des Zwischenturbinengehäuses orientiert. Die Aussparungen 8, 10, 12 sind jeweils nutenartig und haben zwei steile Seitenwandungen 22, 24, die über einen flachen Grund 26 miteinander verbunden sind. Übergangsbereiche 28, 30 zwischen den Seitenwandungen 22, 24 und den Stützringflächenabschnitten 18, 20 sind verhältnismäßig scharfkantig ausgebildet. Mittels dieser nutenartigen Aussparungen lassen sich zwar Kanteneffekte zumindest verringern, jedoch führen die nutenartigen Aussparungen zu einer Veränderung der Strukturmechanik des Gehäuserings im Bereich der Stützringfläche. Zudem können beim Einbringen der Aussparungen Spannungen in den Gehäusering eingebracht werden.

In der JP 59018213 A ist eine Strömungsmaschine mit einer Ringnut zur Aufnahme eines Leitschaufelkranzes gezeigt. Die Ringnut hat einen flachen Nutgrund und zwei steile Seitenwandungen. In den Übergangsbereichen zwischen den Seitenwandungen und dem Nutgrund sind Aushöhlungen eingebracht.

Ein weiteres Beispiel ist in der Patentschrift FR-2887920 gezeigt. Aufgabe der Erfindung ist es, eine alternative Bauteilabstützung einer Strömungsmaschine zu schaffen, die die vorgenannten Nachteile beseitigt und bei der ein Kanteneffekt zwischen zwei sich in Anlage befindenden statorseitigen Bauteilen verhindert wird. Des Weiteren ist es Aufgabe der Erfindung, eine Strömungsmaschine mit einer optimierten Bauteilabstützung zu schaffen.

Diese Aufgabe wird gelöst durch eine Bauteilabstützung mit den Merkmalen des Patentanspruchs 1 und durch eine Strömungsmaschine mit den Merkmalen des Patentanspruchs 11.

Eine erfindungsgemäße Bauteilabstützung einer Strömungsmaschine hat zumindest zwei statorseitige im Wesentlichen ringförmige Bauteile, die sich in axialer Anlage miteinander befinden und vorzugsweise koaxial zueinander ausgebildet sind. Das erste Bauteil hat eine Stützringfläche und das zweite Bauteil hat eine Vielzahl von über seinen Umfang verteilten Lagerabschnitten, mit denen es sich in Anlage mit der Stützringfläche befindet. Erfindungsgemäß ist in die Stützringfläche eine Vielzahl von im Wesentlichen radialen, rinnenartigen Aussparungen, die ein Tiefen- zu Breitenverhältnis von 1:5 bis 1:20 haben, eingebracht, wobei sich jeder Lagerabschnitt mit seinen beiden Seitenkantenbereichen in Überlappung mit einer Aussparung befindet, und sich zwischen den jeweils benachbarten Lagerabschnitten ein unkonturierter Stützringflächenbereich, in welchem eine ursprüngliche Kontur der Stützfläche fortgeführt wird, erstreckt.

Durch die erfindungsgemäße Abstützung werden Kanteneffekte an der Stützringfläche und an den Lagerabschnitten bei einer Relativbewegung der Bauteile, beispielsweise aufgrund von unterschiedlichen Wärmeausdehnungen, zueinander verhindert. Durch die rinnenartigen Aussparungen in Kombination mit den unkonturierten Stützringflächenbereichen zwischen den Lagerabschnitten erfolgt keine wesentliche bzw. keine Veränderung der Strukturmechanik des ersten Bauteils, sodass durch die rinnenartigen Aussparungen keine zusätzlichen Spannungen in das erste Bauteil eingebracht werden, auch nicht bei deren Einbringung in das erste Bauteil. Zudem lassen sich die rinnenartigen Aussparungen fertigungstechnisch einfach herstellen. Beispielsweise werden die rinnenartigen Aussparungen mittels einer mechanischen Bearbeitung wie Fräsen oder einer elektrochemischen bzw. galvanischen Bearbeitung herausgearbeitet.

Die Tiefe der Einsparungen wird dabei in axialer Richtung und die Breite in Umfangsrichtung abgetragen. Bei einem besonders günstigen Ausführungsbeispiel beträgt das Tiefen- Breiten-Verhältnis 1:10. Die Breite wird dabei von einer radialen Mittelebene der Aussparungen abgetragen, so dass die Aussparungen ähnlich einem Durchmesser zu einem Radius eine Gesamtbreite haben, die gleich 2mal der Breite ist.

Bevorzugterweise haben die Aussparungen eine Gesamtbreite, die 0,25mal bis 2mal einer Breite der Lagerabschnitte ist.

Eine optimale Anpassung des ersten Bauteils an eine aufzunehmende Stützlast kann dadurch erreicht werden, dass die Aussparungen jeweils unterschiedliche Übergangsradien im Übergangsbereich zu den unkonturierten Stützringflächenbereichen und zu Stützringflächenabschnitten aufweisen, an denen die Lagerabschnitte abgestützt sind bzw. die die Lagerabschnitte aufnehmen.

Bei einem alternativen Ausführungsbeispiel haben die Aussparungen jeweils gleiche Übergangsradien im Übergangsbereich zu den unkonturierten Stützringflächenbereichen und zu den Lagerabschnitten aufnehmenden Stützringflächenabschnitten. Ein derartiges Ausführungsbeispiel ist aufgrund der gleichen Übergangsradien einfacher herzustellen als das vorhergehende Ausführungsbeispiel mit den unterschiedlichen Übergangsradien.

Aus strukturmechanischer Sicht ist es günstig, wenn die Übergangsradien 0,lmal bis 1mal einem Grundradius der Aussparungen entsprechen.

Alternativ sind die Übergangsbereiche von den Aussparungen zu den unkonturierten Stützringflächenbereichen und zu den die Lagerabschnitte aufnehmenden Stützringflächenabschnitten als Fasen oder Kanten ausgebildet. Fasen bzw. Kanten sind fertigungstechnisch einfach auszubilden.

Bei einem Ausführungsbeispiel ist der Grundradius durch eine Flachstelle unterbrochen.

Vorteilhafterweise sind die zumindest zwei Bauteile koaxial zueinander ausgerichtet.

Insbesondere können die zumindest zwei Bauteile rotationssymmetrisch ausgebildet sein. Dies erleichtert die Ausrichtung der Bauteile zueinander.

Eine erfindungsgemäße Strömungsmaschine hat zumindest eine erfindungsgemäße Bauteilabstützung, wodurch Kanteneffekte zwischen sich in Anlage befindenden statorseitigen Bauteilen verhindert werden.

Sonstige vorteilhafte Ausführungsbeispiele der Erfindung sind Gegenstand weiterer Unteransprüche.

Im Folgenden wird ein bevorzugtes Ausführungsbeispiel der Erfindung anhand schematischer Darstellungen näher erläutert. Es zeigen:
- Figur 1: einen Ausschnitt einer bekannten Abstützung von zwei Bauteilen einer Strömungsmaschine,
- Figur 2: einen Ausschnitt einer erfindungsgemäßen Bauteilabstützung einer Strömungsmaschine, und
- Figur 3: eine Detaildarstellung aus Figur 2.

In Figur 2 ist ein Ausschnitt einer erfindungsgemäßen Bauteilabstützung einer Strömungsmaschine gezeigt. Die Strömungsmaschine ist bevorzugterweise eine stationäre Gasturbine und insbesondere ein Flugtriebwerk. Die Bauteilabstützung befindet sich turbinenseitig in der Strömungsmaschine und wird beispielsweise von einem statorseitigen ringförmigen Gehäuse 32 und einem statorseitigen ringförmigen Zwischenturbinengehäuse gebildet. Das Zwischenturbinengehäuse hat eine Vielzahl von sich radial nach außen erstreckende Vorsprünge 34, 36, die als Lagerabschnitte dienen und mittels denen es an einer axialen Stützringfläche 38 des Gehäuses 32 abgestützt ist. Das Gehäuse 32 und das Zwischenturbinengehäuse sind in dem hier gezeigten Ausführungsbeispiel rotationssymmetrisch und koaxial zur Maschinenachse X der Strömungsmaschine orientiert, die sich in der Zeichenebene erstreckt, und zwar orthogonal zur Stützringfläche 38.

Zur Vermeidung von Kanteneffekten im Bereich der Lagerabschnitte 34, 36 sind in der Stützringfläche 38 eine Vielzahl von rinnenartigen Aussparungen 40, 42, 44, 46 eingebracht. Die Aussparungen 40, 42, 44, 46 sind in Umfangsrichtung gleichmäßig voneinander beabstandet und über unkonturierte Stützringflächenareale 48, 50, 52 voneinander beabstandet.

Der Begriff "unkonturiert" bedeutet im Sinne der vorliegenden Erfindung, dass die Stützringflächenareale 48, 50, 52 im Wesentlichen eine ursprüngliche Kontur der Stützringfläche 38 fortführen. Selbstverständlich sind lokale Vertiefungen in den Stützringflächenarealen 48, 50, 52 umfasst. Auch können die Stützringflächenareale 48, 50, 52 eine fertigungsbedingte Oberflächenrauhigkeit aufweisen, welche nicht oder nur abschnittsweise durch Nachbearbearbeitung geglättet wurde. Beispielsweise können die Oberflächen der Stützringflächenareale 48, 52, die die Lagerabschnitte 34, 36 abstützen, durch Feinbearbeitungsschritte, wie zum Beispiel Feinschleifen und/oder durch Beschichten geglättet werden bzw. worden sein, während die Oberfläche des dazwischenliegenden Stützringflächenareals 50 im Wesentlichen eine herstellungsbedingte ursprüngliche Oberflächenrauhigkeit aufweist.

Die Lagerabschnitte 34, 36 sind gleichmäßig über den Umfang verteilt. Sie haben in Umfangsrichtung eine derartige Teilung, dass sie jeweils an einem Stützringflächenareal 48, 52 anliegen und dabei jeweils über ein Stützringflächenareal 50 voneinander beabstandet sind. Zwischen den jeweils benachbarten Lagerabschnitten 34, 36 befindet sich somit stets ein unkonturiertes Stützringflächenareal 50. Aus Gründen der Übersichtlichkeit werden die Stützringflächenareale 48, 52, an denen die Lagerabschnitte 34, 36 abgestützt sind, als Stützringflächenabschnitte bezeichnet. Die lagerabschnittsfreien Stützringflächenareale 50 werden als Stützringflächenbereiche bezeichnet.

Aus Gründen der Übersichtlichkeit ist im Folgenden lediglich der in Figur 2 gezeigte linke Lagerabschnitt 34 entsprechend beziffert. Die Lagerabschnitte 34, 36 haben eine derartige Erstreckung in Umfangsrichtung bzw. Breite B, das sie sich mit ihren Seitenkantenbereichen 58, 60 in Überlappung mit jeweils einer Aussparung 40, 42 befinden. Hierdurch sind die Lagerabschnitte 34, 36 mit ihren Seitenkantenbereichen 58, 60 von der Stützringfläche 38 quasi beabstandet, so dass sich bei einer Relativbewegung des Zwischenturbinengehäuses zum Gehäuse 32 die Seitenkantenbereiche 58, 60 nicht in das Gehäuse einarbeiten können bzw. selbst nicht beschädigt werden können. Die Lagerabschnitte 34, 36 haben hier einen rechteckigen Querschnitt mit einer ebenen Anlagefläche 62, über die sie sich in Kontakt mit dem jeweiligen Stützringflächenabschnitt 48, 52 befindet und zwei sich in radialer Richtung erstreckende Seitenflächen 64, 66, die jeweils mit der Anlagefläche 62 die Seitenkantenbereiche 58, 60 bilden.

Wie in der Detaildarstellung in Figur 3 anhand der Aussparung 42 stellvertretend für alle Aussparungen 40, 42, 44, 46 verdeutlicht, haben die Aussparungen 40, 42, 44, 46 jeweils ein rinnenartiges Profil und erstrecken sich bezogen auf die Maschinenachse X in Radialrichtung. Sie sind somit in Richtung einer Relativbewegung des Zwischenturbinengehäuses orientiert. In Radialrichtung ist diese rinnenartige Kontur konstant. Sie haben jeweils einen Grund 68 mit einem Grundradius R1, der in dem hier gezeigten Ausführungsbeispiel direkt in den jeweiligen Stützringflächenabschnitt 48 und den Stützringflächenbereich 50 ausläuft. Die Aussparungen 40, 42, 44, 46 weisen somit quasi keine Seitenwandungen auf bzw. gehen die Seitenwandungen der Aussparungen 40, 42, 44, 46 stufenlos bzw. bündig in den Grund 68 über. Übergangsbereiche 70, 72 zwischen den Aussparungen 40, 42, 44, 46 und dem jeweiligen Stützringflächenabschnitt 48 und Stützringflächenbereich 50 sind bevorzugterweise mit jeweils einem Übergangsradius R2, R3 versehen.

Die Aussparungen 40, 42, 44, 46 haben eine Tiefen-Breiten-Verhältnis d:w von 1:5 bis 1: 20, bevorzugterweise von etwa 1:10. Die Breite w wird dabei von einer radialen Mittelebene 74 der Aussparungen 40, 42, 44, 46 abgetragen. Die Tiefe wird vom Schnittbereich der Mittelebene 74 mit dem Grund 68 zum angrenzenden Stützringflächenabschnitt 48 bzw. Stützringflächenbereich 50 abgetragen. Bevorzugterweise haben die Aussparungen 40, 42, 44, 46 eine Gesamtbreite W, die 0,25mal bis 2mal der Breite B der Lagerabschnitte 34, 36 ist. Das Tiefen-Breiten-Verhältnis d:w wird insbesondere über den Grundradius R1 eingestellt.

Der Grundradius R1 kann dabei jeweils von einer nicht gezeigten Flachstelle unterbrochen sein.

Die Übergangsradien R2, R3 können wie in dem hier gezeigten Ausführungsbeispiel gleich ausgeführt sein. Bei einem alternativen, nicht gezeigten Ausführungsbeispiel sind die Übergangsradien R2, R3 unterschiedlich. Bevorzugterweise entsprechen die Übergangsradien R2, R3 0,1mal bis 1mal im Grundradius R1. Alternativ können die Übergangsbereiche 70, 72 als Fase oder Kante ausgeführt sein.

Neben der hier beispielhaft erläuterten Anwendung der erfindungsgemäßen Bauteilabstützung zur Abstützung eines Zwischenturbinengehäuses an einem Gehäusering, kann die Bauteilabstützung selbstverständlich auch an anderen statorseitigen Bauteilen verwendet werden. Insbesondere können die Bauteile nicht rotationssymmetrisch sein.

Offenbart ist eine Bauteilabstützung einer Strömungsmaschine, insbesondere ein Flugtriebwerk mit zumindest zwei statorseitigen im Wesentlichen ringförmigen Bauteilen, die sich in axialer Anlage miteinander befinden, und vorzugsweise koaxial zur Maschinenachse ausgerichtet sind, wobei das erste Bauteil eine Vielzahl von radialen rinnenartigen Aussparungen aufweist, mit denen sich das zweite Bauteil mit seinen vorsprungartigen Lageabschnitten seitlich in Überlappung befindet, und wobei zwischen den jeweils benachbarten Lageabschnitten ein unkonturierter Stützringflächenabschnitt ausgebildet ist, sowie eine Strömungsmaschine.

### Bezugszeichenliste

- 1: Gehäusering
- 2: Vorsprung / Lagerabschnitt
- 4: Vorsprung / Lagerabschnitt
- 6: Stützringfläche
- 8: nutenartigen Aussparung
- 10: nutenartigen Aussparung
- 12: nutenartigen Aussparung
- 14: Seitenkantenbereich
- 16: Seitenkantenbereich
- 18: Stützringflächenabschnitt
- 20: Stützringflächenabschnitt
- 22: Seitenwandung
- 24: Seitenwandung
- 26: Grund
- 28: Übergangsbereich
- 30: Übergangsbereich
- 32: Gehäuse
- 34: Lagerabschnitt
- 36: Lagerabschnitt
- 38: Stützringfläche
- 40: Aussparung
- 42: Aussparung
- 44: Aussparung
- 46: Aussparung
- 48: Stützringflächenareal / Stützringflächenabschnitt
- 50: Stützringflächenareal / Stützringflächenbereich
- 52: Stützringflächenareal / Stützringflächenabschnitt
- 58: Seitenkantenbereich
- 60: Seitenkantenbereich
- 62: Anlagefläche
- 64: Seitenfläche
- 66: Seitenfläche
- 68: Grund
- 70: Übergangsbereich
- 72: Übergangsbereich
- 74: Mittelebene

- R1: Grundradius
- R2: Übergangsradius
- R3: Übergangsradius

- B: Breite Lagerabschnitt
- d: Tiefe Aussparung
- w: Breite Aussparung, abgetragen von Mittellinie
- W: Gesamtbreite Aussparung
- X: Maschinenachse

## Patentansprüche

1. Bauteilabstützung einer Strömungsmaschine, mit zumindest zwei statorseitigen, im Wesentlichen ringförmigen Bauteilen (32), die sich in axialer Anlage miteinander befinden, wobei das erste Bauteil (1) eine Stützringfläche (38) hat und das zweite Bauteil eine Vielzahl von über seinen Umfang verteilten Lagerabschnitten (34, 36) hat, mit denen es sich in Anlage mit der Stützringfläche (38) befindet, **dadurch gekennzeichnet, dass** in die Stützringfläche (38) eine Vielzahl von im Wesentlichen radialen rinnenartigen Aussparungen (40, 42, 44, 46), die ein Tiefen- zu Breitenverhältnis (d:w) von 1:5 bis 1:20 haben, eingebracht ist, wobei sich jeder Lagerabschnitt (34, 36) mit seinen beiden Seitenkantbereichen (58, 60) in Überlappung mit einer Aussparung (40, 42, 44, 46) befindet und sich zwischen den jeweils benachbarten Lagerabschnitten (34, 36) ein unkonturierter Stützringflächenbereich (50), in welchem eine ursprüngliche Kontur der Stützringfläche (38) fortgeführt wird, erstreckt.

2. Bauteilabstützung nach Anspruch 1, wobei die Aussparungen (40, 42, 44, 46) ein Tiefenzu Breitenverhältnis (d:w) von etwa 1:10 haben.

3. Bauteilabstützung nach Anspruch 1 oder 2, wobei die Aussparungen (40, 42, 44, 46) eine Gesamtbreite (W) haben, die 0,25mal bis 2mal einer Breite (B) der Lagerabschnitte (34,36) ist.

4. Bauteilabstützung nach Anspruch 1, 2 oder 3, wobei die Aussparungen (40, 42, 44, 46) jeweils unterschiedliche Übergangsradien (R2, R3) im Übergangsbereich (70, 72) zu den unkonturierten Stützringflächenbereichen (50) und zu die Lagerabschnitte (34, 36) aufnehmenden Stützringflächenabschnitten (48, 52) haben.

5. Bauteilabstützung nach Anspruch 1, 2 oder 3, wobei die Aussparungen (40, 42, 44, 46) jeweils gleiche Übergangsradien (R2, R3) im Übergangsbereich (70, 72) zu den unkonturierten Stützringflächenbereichen (50) und zu die Lagerabschnitte aufnehmenden Stützringflächenabschnitten (48, 52) haben.

6. Bauteilabstützung nach Anspruch 4 oder 5, wobei die Übergangsradien (R2, R3) 0,1mal bis 1mal einem Grundradius (R1) der Aussparungen (40, 42, 44, 46) entsprechen.

7. Bauteilabstützung nach Anspruch 1, 2 oder 3, wobei Übergangsbereiche (70, 72) von den Aussparungen (40, 42, 44, 46) zu den unkonturierten Stützringflächenbereichen (50) und zu die Lagerabschnitte (34, 36) aufnehmenden Stützringflächenabschnitten (48, 52) als Fasen oder Kanten ausgebildet sind.

8. Bauteilabstützung nach einem der vorhergehenden Ansprüche, wobei der Grundradius (R1) durch eine Flachstelle unterbrochen ist.

9. Bauteilabstützung nach einem der vorhergehenden Ansprüche, wobei die zumindest zwei statorseitigen Bauteile (32) im Wesentlichen koaxial zueinander ausgerichtet sind.

10. Bauteilabstützung nach einem der vorhergehenden Ansprüche, wobei die zumindest zwei statorseitigen Bauteile (32) im Wesentlichen rotationssymmetrisch ausgebildet sind.

11. Strömungsmaschine mit einer Bauteilabstützung nach einem der vorhergehenden Ansprüche.

## Claims

1. A component support for a turbomachine, comprising at least two, essentially ringshaped components (32) on the stator side, which are in axial contact with each other, wherein the first component (1) has a supporting ring surface (38) and the second component has distributed over its circumference a plurality of bearing segments (34, 36) by which it is in abutment with the supporting ring surface (38), **characterized in that** a plurality of essentially radial channel-like recesses (40, 42, 44, 46), having a depth-to-width ratio (d:w) of 1:5 to 1:20, are inserted, wherein each bearing segment (34, 36) is overlapping with a recess (40,42, 44, 46) with its two side edge areas (58, 60) and an uncontoured supporting ring surface area (50), in which an original contour of the support ring surface (38) is continued, extends between the respectively adjacent bearing segments (34, 36).

2. The component support according to Claim 1, wherein the recesses (40, 42, 44, 46) have a depth-to-width ratio (d:w) of about 1:10.

3. The component support according to Claim 1 or 2, wherein the recesses (40, 42, 44, 46) have a total width (W) which is 0.25 times to 2 times the width (B) of the bearing segments (34, 36).

4. The component support according to Claim 1, 2 or 3, wherein the recesses (40, 42, 44, 46) each have different transition radii (R2, R3) in the transition area (70, 72) to the uncontoured supporting ring surface areas (50) and to the supporting ring surface areas (48, 52) which receive the bearing segments (34, 36).

5. The component support according to Claim 1, 2 or 3, wherein the recesses (40, 42, 44, 46) each have the same transition radii (R2, R3) in the transition region (70, 72) to the uncontoured support ring surface areas (50) and to the support ring surface areas (48, 52) which receive the bearing segments.

6. The component support according to Claim 4 or 5, wherein the transition radii (R2, R3) correspond to 0.1 times to 1 times a base radius (R1) of the recesses (40, 42, 44, 46).

7. The component support according to Claim 1, 2 or 3, wherein transition areas (70, 72) extending from the recesses (40, 42, 44, 46) to the uncontoured support ring surface areas (50) and to the support ring surface areas (48, 52) which receive the bearing segments (34, 36) are designed as chamfers or edges.

8. The component support according to any one of the preceding Claims, wherein the base radius (R1) is interrupted by a flat spot.

9. The component support according to any one of the preceding Claims, wherein the at least two components (32) on the stator side are essentially coaxially aligned to each other.

10. The component support according to any one of the preceding Claims, wherein the at least two components (32) on the stator side are essentially rotationally symmetric.

11. A turbomachine with a component support according to any one of the preceding Claims.

## Revendications

1. Support d'élément d'une turbomachine, comportant au moins deux éléments (32) essentiellement annulaires du côté du stator, qui se trouvent en appui axial l'un par rapport à l'autre, dans lequel le premier élément (1) a une surface d'appui annulaire (38) et le deuxième élément a une multiplicité de portions de palier (34, 36) réparties sur son pourtour avec lesquelles il se trouve en appui avec la surface d'appui annulaire (38), **caractérisé en ce que**, dans la surface d'appui annulaire (38) est insérée une multiplicité d'évidements essentiellement radiaux de type annulaire (40, 42, 44, 46) qui ont un rapport de profondeur à largeur (d:w) de 1:5 à 1:20, dans lequel chaque portion de palier (34, 36) avec ses deux zones de bord latéral (58, 60) se trouve en chevauchement avec un évidement (40, 42, 44, 46) et entre les portions de palier (34, 36) voisines respectives (34, 36) s'étend une zone de surface d'appui annulaire sans contour (50) dans laquelle se poursuit un contour initial de la surface d'appui annulaire (38).

2. Support d'élément selon la revendication 1, dans lequel les évidements (40, 42,44,46) ont un rapport de profondeur à largeur (d:w) d'environ 1:10.

3. Support d'élément selon la revendication 1 ou 2, dans lequel les évidements (40, 42, 44, 46) ont une largeur totale (W) qui est 0,25 fois à 2 fois une largeur (B) des portions de palier (34, 36).

4. Support d'élément selon la revendication 1, 2 ou 3, dans lequel les évidements (40,42,44,46) ont respectivement des rayons de transitions différents (R2, R3) dans la zone de transition (70, 72) aux zones de surface d'appui annulaire sans contour (50) et aux sections de surface d'appui annulaire (48, 52) recevant les portions de palier (34, 36).

5. Support d'élément selon la revendication 1, 2 ou 3, dans lequel les évidements (40, 42, 44, 46) ont respectivement des rayons de transitions identiques (R2, R3) dans la zone de transition (70, 72) aux zones de surface d'appui annulaire sans contour (50) et aux sections de surface d'appui annulaire (48, 52) recevant les portions de palier.

6. Support d'élément selon la revendication 4 ou 5, dans lequel les rayons de transition (R2, R3) correspondent à 0,1 fois à 1 fois un rayon de base (R1) des évidements (40, 42, 44, 46).

7. Support d'élément selon la revendication 1, 2 ou 3, dans lequel des zones de transition (70, 72) sont formées, sous la forme de chanfreins ou de bords, par les évidements (40, 42, 44, 46) aux zones de surface d'appui annulaire sans contour (50) et par des sections de surface d'appui annulaire (48, 52) recevant les portions de palier (34, 36).

8. Support d'élément selon l'une des revendications précédentes, dans lequel le rayon de base (R1) est interrompu par une zone plane.

9. Support d'élément selon l'une des revendications précédentes, dans lequel les au moins deux éléments (32) du côté du stator sont orientés essentiellement sur un plan coaxial l'un par rapport à l'autre.

10. Support d'élément selon l'une des revendications précédentes, dans lequel les au moins deux éléments (32) du côté du stator sont formés essentiellement de façon symétrique en rotation.

11. Turbomachine comportant un support d'élément selon l'une des revendications précédentes.
